# DEMANDE DE BREVET EUROPEEN

(11) **EP 0 266 455 A1**
(43) Date de publication de la demande: **11.05.1988**
(21) Numéro de dépôt: 86201908.0
(22) Date de dépôt: 03.11.1986
(51) Int. Cl.: E04B 1/24

(54) **Procédé et ossature de construction et construction comprenant une telle ossature**

(71) Demandeur: Buts, Michel Jean-Marie, B-1900 Overijse (BE)
(72) Inventeur: Buts, Michel Jean-Marie, B-1900 Overijse (BE)
(74) Mandataire: Claeys, Pierre

(57) **Abrégé**

Ossature de construction, comprenant des éléments d'ossature horizontaux (1) et des éléments d'ossature verticaux (3) pour supporter des éléments de panneau, dans laquelle les éléments d'ossature de base (1), ancrés au sol, et les extrémités des éléments d'ossature verticaux (3) présentent des moyens d'assemblage mutuel capables, par une simple coopération de forme, de stabiliser seuls en position droite les éléments d'ossature verticaux (3), les éléments d'ossature supérieurs et les extrémités des éléments d'ossature verticaux (3) situées en face de ces derniers présentant des moyens d'assemblage mutuel coopérant aussi uniquement par leur forme, tous les moyens d'ancrage et de retenue des profilés et leur moyens d'assemblage mutuel et moyens de fixation (39) étant localisés entre des plans parallèles dans lesquels sont localisées des surfaces (19, 20) des profilés utilisées pour la fixation d'éléments de panneau.

## Description

La présente invention concerne un procédé de construction d'une structure par exemple d'un bâtiment, d'une habitation, ou analogue.

La présente invention concerne aussi une ossature de construction, comprenant des éléments d'ossasture horizontaux et des éléments d'ossature verticaux pour supporter des éléments de panneau en vue de former parois et cloisons de la construction, les éléments d'ossature horizontaux comprenant des éléments d'ossature de base, profilés, qui présentent une surface d'assise pour prendre appui sur un sol aménagé et qui sont ancrés au sol par des moyens d'ancrage, et des éléments d'ossature supérieurs, profilés, qui présentent une surface de soutien pour le support d'une ceinture d'éléments portants d'étage ou de toiture auxquels ils peuvent être fixés par des moyens de retenue, les éléments d'ossature verticaux étant des profilés qui sont intercalés entre les éléments d'ossature horizontaux de base et respectivement supérieurs, et dont les extrémités sont reliées aux éléments d'ossature horizontaux par des moyens de fixation, les profilés des éléments d'ossature verticaux et horizontaux destinés à une même paroi ou cloison déterminant conjointement deux plans parallèles, dans lesquels sont localisées des surfaces des profilés utilisées pour la fixation d'éléments de panneau.

L'invention concerne également une construction comprenant une telle ossature.

Dans les pays tropicaux il est connu, selon la technique traditionnelle, de construire des habitations en montant tout d'abord une ossature, constituée par exemple de branchages, puis d'appliquer sur l'ossature un matériau semi-liquide capable de prendre en séchant, comme du pisé, du torchis, etc... Un tel matériau, qui présente d'excellentes propriétés d'isolation thermique, fournit à l'ossature une rigidité de forme et une bonne résistance mécanique, tandis que les éléments de l'ossature servent de raidisseurs à l'ensemble.

Il est également connu de construire des habitations en matériaux préfabriqués. D'une manière courante, des parois ou parties de paroi, préfabriquées en atelier et comprenant chacune un cadre encerclant des éléments de panneau sur une ou deux des faces de la paroi, sont assemblées sur le site de construction. Les éléments de panneau confèrent aux cadres la résistance à la déformation. Ces parois sont lourdes en soi, ce qui pose nécessairement des problèmes de transport, et, pour être transférées de l'atelier sur le moyen de transport ou de celui-ci au site de fabrication ainsi que pour être dressées, ces parois demandent des moyens de levage puissants et coûteux. Les parois, une fois dressées, ont besoin de moyens de calage et d'alignement au sol particulièrement résistants et généralement disposés latéralement par rapport à la base des éléments de panneau. De plus, l'isolation thermique et/ou acoustique éventuellement prévue ne peut être conçue qu'en des matériaux légers, tels que de la laine de verre, de la mousse de polyuréthanne, etc..., ce type de matériaux ne conférant que peu de rigidité à la construction et étant même à déconseiller dans le cas de climats humides, car ils peuvent être le siège de moisissures. Dans le cas où les cadres préfabriqués sont transportés, indépendamment des panneaux, il faut prévoir des éléments d'entretoise provisoires pour empêcher toute déformation des cadres pendant le transport et le montage, ce qui augmente le coût. Une habitation en matériaux préfabriqués de ce genre est décrite dans le EP-B-0090473.

La présente invention a pour but de combiner les deux modes de construction décrits ci-dessus en vue de réaliser le montage préalable d'une ossature métallique dont les éléments préfabriqués soient relativement légers et aisés à manipuler et à entreposer, et de n'appliquer qu'ultérieurement des éléments de pan neau sur l'ossature montée. La mise en oeuvre de matériaux améliorant notablement la rigidité de forme et la bonne résistance mécanique de l'ensemble doit selon l'invention pouvoir être possible d'une manière simple et économique.

On résout les problèmes suivant l'invention par un procédé de construction, comprenant dans une première étape un assemblage d'une ossature, cet assemblage comprenant l'ancrage au sol d'éléments d'ossature horizontaux formant une ceinture de base de l'ossature, l'assemblage à ces éléments d'ossature horizontaux d'éléments d'ossature verticaux qui, par une simple coopération de forme avec les précédents sont stabilisés en position droite, l'assemblage aux éléments d'ossature verticaux dressés d'éléments d'ossature horizontaux formant une ceinture supérieure ou d'étage, par une simple coopération de forme, et la fixation à bloc respective des éléments d'ossature ainsi assemblés, et dans une deuxième étape, l'accrochage sur l'ossature d'éléments de panneau en vue de former parois et cloisons de la construction, et la fixation sur les éléments d'ossature horizontaux formant une ceinture supérieure ou d'étage d'éléments portants d'étage ou de toiture, et dans une éventuelle troisième étape le remplissage par le haut de compartiments creux, formés entre les éléments d'ossature et les éléments de panneau, par une matière de remplissage capable de s'écouler, et advantageusement capable de se solidifier à l'intérieur desdits compartiments.

On prévoit aussi suivant l'invention une ossature telle que décrite au début, qui est caractérisée en ce que les éléments d'ossature de base ancrés au sol et les extrémités des éléments d'ossature verticaux situées en face de ces derniers présentent des moyens d'assemblage mutuel capables, par une simple coopération de forme, de stabiliser seuls en position droite les éléments d'ossature verticaux montés sur les éléments d'ossature de base, en ce que les éléments d'ossature supérieurs et les extrémités des éléments d'ossature verticaux situées en face de ces derniers présentent des moyens d'assemblage mutuel coopérant ensemble uniquement par leur forme, lorsque les éléments d'ossature verticaux sont dans la position droite susdite, en ce que les moyens d'ancrage, moyens de retenue, moyens d'assemblage mutuel et moyen de fixation susdits sont localisés entre les plans parallèles sudits, aucune partie des profilés susdits ne traversant ces plans vers l'extérieur, et en ce que l'ossature spatiale ainsi formée est parfaitement stable, tout en ne supportant enore aucun élément de panneau.

Suivant une forme de réalisation particulière de l'invention, en section transversale, les profilés des éléments d'ossature verticaux ont une largeur égale à celle des profilés des éléments d'ossature horizontaux, la distance entre lesdits plans parallèles étant égale à cette largeur.

Suivant une forme de réalisation avantageuse de l'invention, les profilés des éléments d'ossature horizontaux de base et respectivement supérieurs présentent une section transversale identique, en forme de U, comprenant une âme centrale et deux ailes latérales disposées perpendiculairement à l'âme centrale, chacune des ailes latérales susdites étant pourvue à son extrémité opposée à l'âme centrale d'une aile externe s'étendant vers l'extérieur, parallèlement à l'âme centrale, la surface de ces ailes externes située à l'opposé de l'âme centrale formant ladite surface d'assise ou respectivement ladite surface de soutien, la distance entre les bords libres des ailes externes étant égale à la largeur susdite, l'âme centrale étant pourvue à intervalles de mortaises, avec lesquelles les extrémités des profilés des éléments d'ossature verticaux sont capables de coopérer par leur forme.

Suivant une forme de réalisation préférée de l'invention, les profilés des éléments d'ossature verticaux présentent chacun une section transversale en forme de U comprenant une âme centrale et deux ailes latérales dont les faces internes s ont situées à une distance mutuelle correspondant à la largeur de l'âme centrale des profilés des éléments d'ossature horizontaux, les faces internes de ces ailes latérales et les faces externes des ailes latérales des profilés des éléments d'ossature horizontaux formant les surfaces de contact susdites, chacune des ailes latérales des profilés des éléments d'ossature verticaux étant pourvue, à son extrémité opposée à l'âme centrale, d'un prolongement à section transversale également en forme de U dont la branche reliée à l'aile latérale s'étend vers l'extérieur, les faces externes des âmes de ces deux prolongements en forme de U étant situées dans lesdits plans parallèles, deux entailles étant découpées, à chacune des extrémités de l'âme centrale des profilés des éléments d'ossature verticaux, le long de ses bords raccordés aux ailes latérales, de façon à former un tenon capable de pénétrer dans lesdites mortaises, ces dernières étant chacune disposées transversalement dans l'âme centrale des profilés des éléments d'ossature horizontaux et ayant une épaisseur sensiblement égale à l'épaisseur des tenons précités, lesdites surfaces de contact et les tenons et mortaises formant les moyens d'assemblage mutuel précités.

A l'aide d'une ossature suivant l'invention, il est alors possible de réaliser une construction. Aussi l'invention a également pour objet une construction comprenant une ossature suivant l'invention, et des éléments de panneau appliqués sur au moins une partie des surfaces de fixation susdites des profilés qui sont agencées dans lesdits plans parallèles ainsi que des éléments portants susdits d'étage ou de toiture.

Suivant une forme avantageuse de réalisation de l'invention, la construction comprend des compartiments creux formés entre les éléments d'ossature mutuellement assemblés et lesdits éléments de panneau fixés le long desdits plans parallèles de chaque paroi ou cloison, ces compartiments pouvant être remplis par le haut d'une matière capable de s'écouler. Avantageusement la matière de remplissage des compartiments, capable de s'écouler, est capable de se solidifier à l'intérieur des compartiments en servant ainsi de moyens augmentant la résistance mécanique de la construction.

D'autres détails et particularités de l'inventioin ressortiront de la description donnée ci-après, à titre non limitatif et avec référence aux dessins annexés.
La Figure 1 représente une vue en plan, partielle, d'un élément d'ossature horizontal d'une ossature suivant l'invention.
La Figure 2 représente une vue en coupe, suivant la ligne II-II de la Figure 1.
La Figure 3 représente une vue en élévation d'une extrémité d'un élément d'ossature vertical d'une ossature suivant l'invention, cette vue correspondant à une vue à partir du bas du profilé représenté sur la Figure 4.
La Figure 4 représente une vue en coupe, suivant la ligne IV-IV de la Figure 3.
La Figure 5 représente une vue en perspective brisée, à l'échelle réduite, de la position d'assemblage de l'élément d'ossature vertical selon les Figures 3 et 4 et de l'élément d'ossature horizontal selon les Figures 1. et 2.
La Figure 6 représente une vue de l'assemblage de la Figure 5, prise en coupe selon la ligne VI-VI de la Figure 7.
La Figure 7 représente une vue de cet assemblage, suivant la ligne VII-VII de la Figure 6.
La Figure 8 représente une vue en coupe partielle d'une ouverture de porte ou de fenêtre d'une construction suivant l'invention, selon la ligne VIII-VIII de la Figure 9.
La Figure 9 représente une vue en coupe, suivant la ligne IX-IX de la Figure 8.
Les Figures 10 à 13 représentent des vues en coupe horizontale, partielles, de différents modes de montage d'une ossature suivant l'invention. La Figure 11 illustre en particulier une forme de réalisation avant la pose des éléments de panneau.
La Figure 14 représente une vue en coupe vert icale partielle, illustrant une construction suivant l'invention.
La Figure 15 représente une vue en coupe d'une variante de réalisation d'élément d'ossature horizontal supérieur.

Sur les différents dessins, les éléments identiques ou analogues sont désignés par les mêmes références.

Ainsi qu'il ressort en particulier des figures 10 à 14, l'invention concerne une ossature pour une construction comprenant des éléments d'ossature horizontaux 1 et 2 et des éléments d'ossature verticaux 3 pour supporter des éléments de panneau 4 en vue de former parois et cloisons de la construction.

Les éléments d'ossature horizontaux sont formés d'éléments d'ossature de base 1, profilés, qui prennent appui sur un sol aménagé 5 et d'éléments d'ossature supérieurs 2, profilés, qui supportent des éléments portants 6 et 7 d'étage ou de toiture. Les éléments d'ossature verticaux 3 sont des profilés, qui sont intercalés entre les éléments d'ossature horizontaux 1 et 2, auxquels ils sont reliés.

Suivant l'exemple de réalisation illustré de l'invention (voir en particulier les Figures 1, 2 et 5 à 7), les profilés des éléments d'ossature horizontaux de base 1 et respectivement supérieurs 2 présentent une section transversale identique, en forme de U. Chaque profilé présente une âme centrale 8 et deux ailes latérales 9 et 10, disposées perpendiculairement à l'âme centrale 8. Chacune des ailes latérales 9, 10 est pourvue, à son extrémité opposée à l'âme centrale 8, d'une aile externe 11, 12 s'étendant vers l'extérieur, parallèlement à l'âme centrale 8. L'âme centrale présente à intervalles des mortaises 13 de forme rectangulaire, disposées transversalement à l'axe des profilés.

Sur l'exemple de réalisation selon l'invention illustré (v. en particulier les Figures 3 à 7), les profilés des éléments d'ossature verticaux 3 présentent chacun une section transversale en forme de U comprenant une âme centrale 14 et deux ailes latérales 15 et 16, dont les faces internes sont situées à une distance mutuelle d2 correspondant à la largeur dl (v. Figure 2) de l'âme centrale 8 des éléments d'ossature horizontaux 1, 2. Chacune des ailes latérales 15, 16 est pourvue, à son extrémité opposée à l'âme centrale 14, d'un prolongement à section transversale également en forme de U. Chacun de ces prolongements comporte une âme 19, 20 et deux branches dont l'une 17, 18 est reliée à l'aile latérale correspondante 15, 16 et dont l'autre 21, 22 s'étend parallèlement vers l'intérieur. Les deux âmes 19 et 20 sont disposées parallèlement l'une à l'autre et, ainsi qu'il ressort clairement de la Figure 6, la distance entre les faces externes de ces âmes 19, 20 est égale à la distance entre les bords libres 23, 24 des ailes externes 11 et 12 des éléments d'ossature horizontaux 1, 2.

A chacune des extrémités des éléments de profilé verticaux (dont une seule est représentée sur la Figure 3) deux entailles 25, 26 sont découpées dans l'âme centrale 14, le long de ses bords raccordés aux ailes latérales 15, 16. La distance entre les deux entailles 25, 26 correspond à la longueur des mortaises 13 des éléments d'ossature horizontaux 1, 2. tandis que la largeur de celles-ci correspond à l'épaisseur des profilés des éléments d'ossature verticaux 3. Les extrémités découpées de ceux-ci forment donc des tenons 27 qui coopèrent parfaitement avec les mortaises 13.

L'assemblage de l'ossature suivant l'invention s'effectue de la manière suivante :

Sur un sol aménagé pour la construction, de préférence horizontalement, les éléments d'ossature horizontaux de base 1 sont disposés sur le sol de manière à former une ceinture de base, et à prendre appui sur le sol par leurs ailes externes 11, 12 qui forment la surface d'assise de l'ossature. Les éléments d'ossature de base 1 sont alors ancrés au sol par des moyens d'ancrage, par exemple par des clous 28 (v. Figure 14), qui sont enfoncés dans le sol en étant passés directement à travers la surface d'assise, c'est-à-dire les ailes externes 11, 12.

Les éléments d'ossature verticaux 3, dont le poids individuel reste peu élevé, sont alors successivement aisément dressés, sans nécessiter de moyens de levage mécaniques. A chaque fois, le tenon 27 d'une de leurs extrémités est enfoncé de force dans une des mortaises 13 des éléments d'ossature de base 1, jusqu'à ce que l'extrémité du profilé vertical vienne en appui sur les ailes externes 11 et 12 du profilé horizontal correspondant. A ce moment, les faces internes des ailes latérales 15 et 16 du profilé vertical, sont à leur extrémité assemblés, en contact sur une large surface avec les ailes latérales 9, 10 du profilé horizontal. Le tenon 27 et la mortaise 13, ainsi que les surfaces de contact susdites disposées de part et d'autre de ces tenon et mortaise, forment ensemble des moyens d'assemblage mutuel capables, par une simple coopération de forme, de stabiliser seuls en position droite l'élément d'ossature vertical 3 sur l'élément d'ossature horizontal 1 qui vient de le recevoir.

Ce montage offre l'avantage de pouvoir être effectué par un nombre très restreint de personnes non spécialisées, deux pouvant suffire dans le cas de petites constructions.

Les éléments d'ossature horizontaux supérieurs 2 peuvent alors à leur tour être enfoncés d'une manière analogue, à la fois sur plusieurs tenons 27 prévus aux extrémités supérieures des éléments d'ossature verticaux 3. L'assemblage obtenu est identique à celui représenté sur la Figure 5, en position inversée. Les éléments d'ossature horizontaux 2 forment ainsi dans l'ossature une ceinture d'étage ou supérieure.

A la suite de cela, on peut alors fixer à bloc les éléments d'ossature l'un à l'autre à l'aide de moyens de fixation, tels que des vis, boulons, etc... On utilisera de préférence des vis autoforantes. Dans l'exemple illustré, les profilés sont fixés à bloc par des vis 39. Ainsi qu'il ressort particulièrement bien des Figures 5 à 7, ces vis 39 sont prévues de façon à traverser les surfaces de contact précitées entre les profilés, c'est-à-dire les ailes 15, 16 des profilés verticaux et les ailes 9, 10 des profilés horizontaux. Dès ce moment, l'ossature d'un étage est terminée.

Ainsi qu'il ressort de la Figure 14, on peut prévoir alors, sur l'ossature, la fixation d'éléments de panneau et la fixation d'éléments portants 6, 7 d'un nouvel étage ou d'une toiture. La fixation des éléments portants a lieu par des moyens de retenue 29, tels que des vis, des boulons, etc..., de préférence des vis autoforantes, qui sont passés au travers des ailes externes 11 et 12 des éléments d'ossature supérieurs 2, ces ailes servant donc de surfaces de soutien pour lesdits éléments portants 6, 7. La fixation des éléments de panneau 4 se fait au travers des âmes 19, 20 des prolongements en U des ailes latérales 15, 16 des éléments d'ossature verticaux 3, à l'aide de moyens d'accrochage 31 usuels, tels que des vis, etc...

Ainsi qu'il a été décrit ci-dessus, dans l'exemple de réalisation illustré, les profilés des éléments d'ossature horizontaux et les profilés des éléments d'ossature verticaux ont une largeur égale, cette dernière étant égale à la distance qui sépare les faces externes des âmes 19, 20 des prolongements en U susdits. Ces faces externes et les bords libres 23, 24 sont donc, après montage de l'ossature, disposés dans deux plans parallèles, localisés de part et d'autre des profilés. Aucune partie de ces derniers ne traverse ces plans vers l'extérieur. De plus les profilés sont tels que tous les moyens d'ancrage 28, moyens de retenue 29, moyens de fixation 39 et moyens d'assemblage mutuel, 13, 27 et respectivement 9, 10, 15, 16, dont il a été question plus haut, sont localisés entre les plans parallèles susdits. Ils sont donc avantageusement escamotés lorsque les éléments de panneau sont accrochés. Cela permet non seulement d'améliorer l'aspect esthétique de la construction, mais aussi de ne pas demander un usinage coûteux des profilés pour permettre d'escamoter ces moyens précités sur les faces latérales des parois préfabriquées.

Ainsi qu'on peut le voir sur les figures 11 et 13, l'ossature suivant l'invention peut être assemblée dans son entièreté, y compris pour les cloisons internes et le long de plusieurs parois externes perpendiculaires, avant tout montage ultérieur d'éléments de panneau 4 internes ou externes sur l'ossature (la Figure 11 est représentée avant le montage des panneaux 4, la Figure 13 après montage).

Un élément raidisseur de coin 40 peut éventuellement être prévu.

On peut aussi prévoir suivant l'invention de monter tout d'abord une ossature partielle de la construction, y accrocher les éléments de panneau correspondants, puis ensuite monter l'ossature d'une autre partie, par exemple des cloisons internes (v. Figure 10) ou d'une paroi externe (v. Figure 12) et accrocher alors seulement les éléments de panneau 4 correspondants.

Suivant l'exemple de réalisation illustré, et ainsi qu'il ressort en particulier des Figures 2, 3, 5, 7 et 14, les âmes centrales des profilés suivant l'invention sont percées d'ouvertures de passage 32. Les compartiments creux 33 (v. Figure 13) formés entre les profilés 1 à 3 et les éléments de panneau 4 appliqués contre l'ossature aussi bien à l'extérieur qu'à l'intérieur sont ainsi amenés en communication. De même, la cavité 30 formée entre le sol 5 et les éléments d'ossature horizontaux de base 1 (v. Figure 14) entre en communication avec ces compartiments creux 33. Les profilés et les éléments de panneau peuvent alors jouer le rôle de coffrages et permettre par les ouvertures de passage 32 des éléments d'ossature supérieurs 3 le remplissage de ces coffrages par une matière capable de s'écouler 34. Il peut s'agir de sable stabilisé, d'un coulis de béton, de la latérite, etc... Avantageusement cette matière de remplissage sera capable de se solidifier à l'intérieur des coffrages (v. Figures 13 et 14) et d'augmenter ainsi la résistance mécanique de la construction. La matière de remplissage peut avantageusement être isolante du point de vue thermique et/ou acoustique.

La construction suivant l'invention offre ainsi l'avantage d'un montage aisé, en ne demandant que très peu de pièces différentes. L'ossature, dont chacun des éléments est léger, est facilement montée par peu de personnes. Sur celle-ci des panneaux légers courants sont accrochés, en formant un coffrage à remplir par le haut par une matière telle que du béton, ou dans des pays tropicaux, la matière traditionnelle de construction, par exemple de la latérite.

Aux ouvertures de porte ou de fenêtre, on peut prévoir un profilé supplémentaire d'ébrasement 35, capable de fermer les compartiments creux 33 laissés ouverts par le percement des ouvertures de porte ou de fenêtre. Ces profilés d'ébrasement 35, tels que représentés, sont pleins et recouvrent complètement les quatre côtés ouverts des ouvertures de porte en serrant entre leurs ailes 36 les deux éléments de panneau opposés correspondants 4. Leur âme centrale 37 présente une saillie 38 dans sa partie médiane de manière à former le retrécissement de l'ébrasement.

Il doit être entendu que la présente invention n'est en aucune façon limitée aux formes de réalisation décrites ci-dessus et que bien des modifications peuvent y être apportées sans sortir du cadre du présent brevet.

On peut notamment prévoir d'autres formes de profilés que celles représentées sur les dessins et les profilés peuvent bien entendu ne pas présenter nécessairement des ouvertures de passage 32.

On peut aussi envisager des éléments d'ossature horizontaux supérieurs de forme différente de celle des éléments d'ossature horizontaux inférieurs, par exemple un élément d'ossature tel qu'illustré sur la Figure 15. Cet élément présente en plus du profilé représenté sur la figure 2 des ailes de rehaussement 41, 42 parallèles qui sont situées dans les plans parallèles formés par les fac es externes 19 et 20 des éléments d'ossature verticaux. Ces ailes de rehaussement sont éventuellement maintenues parallèles par des tiges de retenue 43. Ce profilé peur servir de coffrage pour couler dedans du béton, par exemple du béton mousse, et former ainsi des poutres de support pour l'étage suivant.

## Revendications

1. Procédé de construction, comprenant dans une première étape un assemblage d'une ossature, cet assemblage comprenant l'ancrage au sol d'éléments d'ossature horizontaux formant une ceinture de base de l'ossature, l'assemblage à ces éléments d'ossature horizontaux d'éléments d'ossature verticaux qui par une simple coopération de forme avec les précédents sont stablilisés, en position droite, l'assemblages, aux éléments d'ossature verticaux dressés, d'éléments d'ossature horizontaux formant une ceinture supérieure ou d'étage, par une simple coopération de forme, et la fixation à bloc respective des éléments d'ossature ainsi assemblés, et dans une deuxième étape, l'accrochage sur l'ossature d'éléments de panneau en vue de former parois et cloisons de la construction, et la fixation, sur les éléments d'ossature horizontaux formant une ceinture supérieure ou d'étage, d'éléments portants d'étage ou de toiture, et dans une éventuelle troisième étape, le remplissage par le haut de compartiments creux, formés entre les éléments d'ossature et les éléments de panneau, par une matière de remplissage capable de s'écouler, et avantageusement capable de se solidifier à l'intérieur desdits compartiments.

2. Ossature de construction, comprenant des éléments d'ossature horizontaux (1, 2) et des éléments d'ossature verticaux (3) pour supporter des éléments de panneau (4) en vue de former parois et cloisons de la construction, les éléments d'ossature horizontaux comprenant des éléments d'ossature de base (1), profilés, qui présentent une surface d'assise pour prendre appui sur un sol aménagé (5) et qui sont ancrés au sol par des moyens d'ancrage (28), et des éléments d'ossature supérieurs (2), profilés, qui présentent une surface de soutien pour le support d'éléments portants (6, 7) d'étage ou de toiture, auxquels ils peuvent être fixés par des moyens de retenue (29), les éléments d'ossature verticaux (3) étant des profilés qui sont intercalés entre les éléments d'ossature horizontaux de base (1) et respectivement supérieurs (2), et dont les extrémités sont reliées aux éléments d'ossature horizontaux par des moyens de fixation (39), les profilés des éléments d'ossature verticaux (3) et horizontaux (1, 2) destinés à une même paroi ou cloison déterminant conjointement deux plans parallèles, dans lesquels sont localisées des surfaces (19, 20) des profilés utilisées pour la fixation d'éléments de panneau (4), caractérisé en ce que les éléments d'ossature de base (1), ancrés au sol, et les extrémités des éléments d'ossature verticaux (3) situées en face de ces derniers présentent des moyens d'assemblage mutuel (9, 10, 13, 15, 16, 27) capables, par une simple coopération de forme, de stabiliser seuls en position droite les éléments d'ossature verticaux (3) montés sur les éléments d'ossature de base (1), en ce que les éléments d'ossature supérieurs (2) et les extrémités des éléments d'ossature verticaux (3) situées en face de ces derniers présentent des moyens d'assemblage mutuel (9, 10, 13, 15, 16, 27) coopérant ensemble uniquement par leur forme, lorsque les éléments d'ossature verticaux (3) sont dans la position droite susdite, en ce que lesdits moyens d'ancrage (28), moyens de retenue (29), moyens d'assemblage mutuel (9, 10, 13, 15, 16, 27) et moyens de fixation (39) susdits sont localisés entre les plans parallèles susdits, aucune partie des profilés susdits ne traversant ces plans vers l'extérieur, et en ce que l'ossature spatiale ainsi formée est parfaitement stable, tout en ne supportant encore aucun élément de panneau (4).

3. Ossature de construction suivant la revendication 2, caractérisée en ce que, en section transversale, le s profilés des éléments d'ossature verticaux (3) ont une largeur égale à celle des profilés des éléments d'ossature horizontaux (1, 2), la distance entre lesdits plans parallèles étant égale à cette largeur.

4. Ossature de construction suivant l'une ou l'autre des revendications 2 et 3, caractérisée en ce que les profilés des éléments d'ossature verticaux et horizontaux présentent, en position d'assemblage mutuel, des surfaces de contact (9, 10, 15, 16) qui sont disposées en retrait par rapport aux plans parallèles susdits et où lesdits moyens de fixation à bloc (39) des éléments d'ossature (1, 2, 3) assemblés sont prévus.

5. Ossature de construction suivant l'une ou l'autre des revendications 3 et 4, caractérisée en ce que les profilés des éléments d'ossature horizontaux de base (1) et respectivement supérieurs (2) présentent une section transversale identique, en forme de U, compre nant une âme centrale (8) et deux ailes latérales (9, 10) disposées perpendiculairement à l'âme centale (8), en ce que chacune des ailes latérales (9, 10) susdites est pourvue à son extrémité opposée à l'âme centrale (8) d'une aile externe s'étendant vers l'extérieur, parallèlement à l'âme centrale (8), la surface de ces ailes externs (11, 12) située à l'opposé de l'âme centrale (8) formant ladite surface d'assise ou respectivement ladite surface de soutien, la distance entre les bords libres (23, 24) des ailes externes (11, 12) étant égale à la largeur susdite, et en ce que l'âme centrale (8) est pourvue à intervalles de mortaises (13), avec lesquelles les extrémités des profilés des éléments d'ossature verticaux (3) sont capables de coopérer par leur forme.

6. Ossature pour constructioin suivant la revendication 5, caractérisé en ce que les profilés des éléments d'ossature verticaux (3) présentent chacun une section transversale en forme de U comprenant une âme centrale (14) et deux ailes latérales (15, 16) dont les faces internes sont situées à une distance mutuelle (d2) correspondant à la largeur (d1) de l'âme centrale (8) des profilés des éléments d'ossature horizontaux (1, 2), les faces internes de ces ailes latérales (15, 16) et les faces externes des ailes latérales (9, 10) des profilés des éléments d'ossature horizontaux formant les surfaces de contact susdites, en ce que chacune des ailes latérales (15, 16) des profilés des éléments d'ossature verticaux est pourvue, à son extrémité opposée à l'âme centrale (14), d'un prolongement à section transversale également en forme de U dont la branche (17, 18) reliée à l'aile latérale (15, 16) s'étend vers l'extérieur, les faces extrernes des âmes (14, 20) de ces deux prolongements en forme de U étant situées dans lesdits plans parallèles, en ce que deux entailles (25, 26) sont découpées, à chacune des extrémités de l'âme centrale (14) des profilés des éléments d'ossature verticaux (3), le long de ses bords raccordés aux ailes latérales (15, 16), de façon à former un tenon (27) capable de pénétrer dans lesdites mortaises (13), ces dernières étant chacune disposées transversalement dans l'âme centrale (8) des profilés des éléments d'ossature horizontaux (1, 2) et ayant une épaisseur sensiblement égale à l'épaisseur des tenons (27) précités, lesdites surfaces de contact (9, 10, 15, 16) et les tenons (27) et mortaises (13) formant les moyens d'assemblage mutuel précités.

7. Ossature de construction suivant l'une quelconque des revendications 2 à 6, caractérisée en ce que les moyens d'ancrage (28) qui maintiennent les éléments d'ossature de base (1) au sol (5) sont passés directement à travers la surface d'assise (11, 12) précitée desdits éléments d'ossature de base (1).

8. Ossature de construction suivant l'une quelconque des revendications 2 à 7, caractérisée en ce que les moyens de retenue (29) qui maintiennent, sur les éléments d'ossature supérieurs (2), les éléments portans (6, 7) d'étage ou de toiture sont fixés directement à travers la surface de soutien (11, 12) précitée desdits éléments d'os sature supérieur (2).

9. Ossature de construction suivant la revendication 5, caractérisée en ce que les âmes (19, 20) des prolongements en forme de U susdits forment lesdites surfaces utilisées de la fixation des éléments de panneau (4) susdits appliqués sur ces surfaces.

10. Ossature de construction suivant la revendication 6, caractérisée en ce que les âmes centrales (8, 14) des profilés des éléments d'ossature verticaux (3) et/ou horizontaux (1, 2) sont percées à intervalles d'ouvertures de passage (32).

11. Construction comprenant une ossature suivant l'une quelconque des revendications 2 à 9, et des éléments de panneau (4) appliqués sur au moins une partie des surfaces de fixation (19, 20) susdites des profilés (1, 3) qui sont agencées dans lesdits plans parallèles, ainsi que des éléments portants (6, 7) susdits d'étage ou de toiture.

12. Construction suivant la revendication 11, caractérisée en ce qu'elle comprend des compartiments creux (30, 33) formés entre les éléments d'ossature (1, 3) mutuellement assemblés et lesdits éléments de panneau (4) fixés le long desdits plans parallèles de chaque paroi ou cloison, ces compartiments (30, 33) pouvant être remplis par le haut d'une matière capable de s'écouler (34).

13. Construction suivant la revendication 12, caractérisée en ce que la matière de remplissage (34) des compartiments, capable de s'écouler, est capable de se solidifier à l'intérieur des compartiments en servant ainsi de moyens augmentant la résistance mécanique de la construction.

14. Construction suivant la revendication 13, caractérisée en ce que la matière de remplissage (34) est avantageusement isolante du point de vue thermique et/ou acoustique.

15. Construction suivant l'une ou l'autre des revendications 12 et 13, caractérisée en ce qu'elle comprend des ouvertures de porte ou de fenêtre, où certains des compartiments creux (33) susdits ne sont pas fermés, et des éléments d'ébrasement (35) pour de telles ouvertures de porte ou de fenêtre qui sont des profilés pleins capables simultanément de fermer les compartiments creux (33) débouchant sur de telles ouvertures.

16. Construction suivant la revendication 15, caractérisée en ce que des ouvertures de passage (32) sont prévues dans l'âme centrale des profilés d'ossature verticaux (3) pour permettre le passage de la matière capable de s'écouler (34) d'un compartiment à l'autre et en ce que des ouvertures de passage (32) sont prévues dans l'âme centrale des profilés d'ossature horizontaux (1, 2) pour permettre, d'une part, le remplissage par le haut des compartiments (30, 33) servant de coffrages et, d'autre part, un accrochage au sol (5) de l'ossature.
